# EUROPÄISCHE PATENTSCHRIFT

(11) **EP 2 028 721 B1**
(45) Veröffentlichungstag und Bekanntmachung des Hinweises auf die Patenterteilung: **25.02.2015**
(21) Anmeldenummer: 08014192.2
(22) Anmeldetag: 08.08.2008
(51) Int. Cl.: H01R 4/30, H01R 11/12, H01R 4/34, H01H 71/08

(54) **Installationsschaltgerät mit einer Anschlussklemmenanordnung**
Installation device with a connection clamp assembly
Commutateur d'installation doté d'un dispositif de borne de connexion

(30) Priorität: 22.08.2007 DE 102007039709
(43) Veröffentlichungstag der Anmeldung: 25.02.2009
(73) Patentinhaber: ABB AG, 68309 Mannheim (DE)
(72) Erfinder: Bitz, Matthias, 68789 St. Leon-Rot (DE); Kraus, Ralf, 69151 Neckargemünd (DE); Eppe, Klaus-Peter, Dipl.-Ing., 69429 Waldbrunn (DE)

(56) Entgegenhaltungen:
- EP-A1- 0 681 342
- EP-A1- 0 688 063
- EP-A2- 1 291 978
- DE-A1- 10 006 667
- DE-A1- 10 304 248
- DE-U1-202004 002 779
- DE-U1-202006 001 211
- FR-A1- 2 667 989
- US-A- 3 414 866
- US-A1- 2005 230 231

## Beschreibung

Die Erfindung betrifft ein Installationsschaltgerät mit einem Isolierstoffgehäuse und einer Anschlussklemmenanordnung zum Anklemmen eines Anschlussleiters mit einem ringförmigen Klemmenschuh, gemäß dem Oberbegriff des Anspruchs 1.

Der Anschlussleiter wird bei gattungsgemäßen Installationsschaltgeräten an einer ein Schraubenloch aufweisenden, ortsfest im Geräteinneren gelagerten Anschlussplatte mit einer Klemmschraube festgeschraubt, welche einen Schraubenkopf und einen Schraubenschaft aufweist. Die Anschlussklemmenanordung befindet sich in einem Klemmenaufnahmeraum mit einer Einführöffnung für den Anschlussleiter und einer Zugangsöffnung zum Schraubenkopf zur Betätigung der Klemmschraube mit einem Werkzeug, beispielsweise einem Schraubendreher. Beim Anklemmen des Anschlussleiters durchdringt der Schraubenschaft den ringförmigen Klemmenschuh und steht mit dem Schraubenloch im Gewindeeingriff.

Bei gattungsgemäßen Installationsschaltgeräten handelt es sich beispielsweise um Leitungsschutzschalter, Motorschutzschalter oder Fehlerstromschutzschalter, deren Anschlussklemmenanordnung speziell dazu ausgebildet ist, um einen Anschlussleiter mit einem sogenannten ringförmigen Klemmschuh, insbesondere mit einem Klemmschuh mit einem geschlossenen Ring, anzuschließen. In dem ringförmigen Klemmschuh befindet sich also ein Loch, durch das hindurch beim Festklemmen die Klemmschraube geführt wird. Bei bisher bekannten gattungsgemäßen Installationsschaltgeräten werden Klemmschrauben mit einem flachen Kopf und einem langen Schaft verwendet, die in einer Anschlussplatte im Inneren des Schaltgerätegehäuses verschraubt werden. Der Klemmschuh wird dadurch zwischen dem Schraubenkopf und der Anschlussplatte festgeklemmt, gegebenenfalls unter Zwischenschalten eines zusätzlichen Druckstückes. An der Anschlussplatte sind weitere, ins Geräteinnere führende Leiter angebracht, die den Strompfad zwischen einer Eingangs- und einer Ausgangsklemme durch das Installationsschaltgerät hindurch tragen.

Ein Anschlussleiter mit einem ringförmigen Klemmschuh kann nicht zwischen dem Schraubenkopf und der Anschlussplatte festgeklemmt werden, wenn nicht zuvor die Klemmschraube vollständig losgedreht und von der Anschlussplatte abgehoben wurde, so dass dadurch an der Einführöffnung ein Durchgang für den geschlossenen Klemmschuh geschaffen wird. Die Klemmschraube kann dabei durch die Zugangsöffnung herausfallen und verloren werden. Das Einsetzen der Klemmschraube nach dem Einführen des Anschlussleiters mit dem ringförmigen Klemmenschuh erfordert einiges Geschick des Monteurs, denn wegen des langen Schaftes und des flachen Kopfes der üblicherweise verwendeten Klemmschrauben können diese in dem Klemmenaufnahmeraum zwischen der Zugangsöffnung und dem Gewinde in der Anschlussplatte leicht verkippen, so dass der Schraubenschaft nicht in Gewindeeingriff mit dem Schraubgewinde der Anschlussplatte gelangt.

Die DE 103 04 248 A1 zeigt eine Anschlussklemmvorrichtung für ein elektrisches Gerät, welche ein an einem Gehäuse ortsfest fixiertes Anschlussstück umfasst, wobei das Anschlussstück mit einer unverlierbar gehaltenen Klemmschraube zur Herstellung einer Klemmkontaktierung eines elektrischen Leiters zusammenwirkt, und wobei die Klemmschraube einen langgestreckten, zylindrischen Führungskopf aufweist, der in einer Gehäusebohrung spielfrei und in Axialrichtung verschiebbar geführt ist.

Die DE 20 2004 002 779 U1 zeigt einen Klemmenblock mit einer Anzahl von Klemmenräumen mit Anschlussklemmen mit Klemmschrauben, wobei die Klemmschrauben mittels jeweils eines Federelementes federbelastet sind in Richtung auf die offene Stellung der Klemmschraube hin, so dass bei entspanntem Federelement der Klemmraum für das Einführen eines Kabelschuhs freigegeben ist.

Es ist daher die Aufgabe der vorliegenden Erfindung, ein gattungsgemäßes Installationsschaltgerät so weiterzuentwickeln, dass die Klemmschraube beim Anschluss eines Anschlussleiters mit ringförmigem Klemmenschuh nicht verloren gehen kann, und dass das Einschrauben der Klemmschraube sowie das Anschließen des Klemmschuhs vereinfacht ist.

Die Aufgabe wird gelöst durch ein gattungsgemäßes Installationsschaltgerät mit den kennzeichnenden Merkmalen des Anspruchs 1.

Erfindungsgemäß also ist die Rückhaltevorrichtung ein in den Klemmenaufnahmeraum hineinragender Hinterschnitt im Bereich der Zugangsöffnung, und der Schraubenschaft ist an seinem freien Ende zur Bildung eines Verschiebeorgans angeschrägt, so dass die Klemmschraube durch Druck des Klemmenschuhs auf die Schräge aus der Aufsetzstellung in die offene Stellung bringbar ist. Durch die erfindungsgemäß vorgesehene Rückhaltevorrichtung ist ein Verlieren der Klemmschraube verhindert. Es kann in der erfindungsgemäßen Ausgestaltung genügen, den Klemmschuh gegen das freie Ende des in der Aufsetzposition befindlichen Schaftes der Klemmschraube zu drücken, um die Klemmschraube über die Schräge so weit nach oben zu drücken, dass der Klemmschuh auf die Anschlussplatte in seine Anschlussposition hineingleiten kann. Dadurch ist die Montage noch weiter vereinfacht, da die Klemmschraube nicht separat von Hand abgehoben werden muss, es entfällt die Notwendigkeit, sie in eine besondere offene Stellung zu bringen, bevor der Klemmschuh eingeführt werden kann, und aufgrund der Führung bleibt sie dennoch zentriert in Richtung auf das Schraubenloch in der Anschlussplatte hin ausgerichtet.

Gemäß einer besonders vorteilhaften Ausgestaltung der Erfindung umfasst der Schraubenkopf zur beweglichen Kopplung erste, kopfseitige, in Richtung der Längsbewegung der Schraube sich erstreckende Führungsmittel und das Isolierstoffgehäuse umfasst im Bereich des Klemmenaufnahmeraums zweite, aufnahmeraumseitige Führungsmittel, welche bei in den Klemmenaufnahmeraum eingesetzter Schraube zur Führung der Klemmschraube in ihrer Längsbewegungsrichtung zusammenwirken. Die ersten, kopfseitigen Führungsmittel können dabei Bestandteil des Schraubenkopfes sein.

Sehr vorteilhaft ist eine Ausgestaltung, bei der der Schraubenkopf ein in Längsbewegungsrichtung der Schraube längserstreckter Zylinder ist, wobei die ersten Führungsmittel durch den Mantel dieses Zylinders gebildet sind. Weiterhin vorteilhaft ist eine Ausführungsform, bei der der Klemmenaufnahmeraum eine in Längsbewegungsrichtung der Klemmschraube sich erstreckende und den Schraubenkopf führend umfassende Wandung umfasst. Bei einer Klemmschraube mit einem als längserstreckter Zylinder ausgebildeten Schraubenkopf wird dieser längs seines Zylindermantels von der Wandung umfasst und dadurch geführt. Ein Verkippen der Klemmschraube ist dadurch vermieden, dass die Mantelfläche des zylinderförmigen Schraubenkopfes an der führenden Wandung verschieblich anliegt.

Besonders vorteilhaft ist eine Ausführungsform, bei der die führende Wandung durch die Innenwandung eines zylinderförmigen Führungskanals im Klemmenaufnahmeraum gebildet ist, der den Schraubenkopf umfasst.

Vorteilhafterweise ist die Rückhaltevorrichtung ein in den Klemmenaufnahmeraum hineinragender Hinterschnitt im Bereich der Zugangsöffnung. Solch ein Hinterschnitt kann auf einfache Weise beim Spritzgießen des Gehäuses zusammen mit den Gehäuseschalen mit hergestellt werden. Die Klemmschraube ist dann vor dem Verschließen des Gehäuses in den Klemmenaufnahmeraum einzusetzen..

Eine weitere alternative Ausgestaltung die nicht Teil der Erfindung ist sieht vor, dass der Schraubenkopf und die Wandung in der offenen Stellung der Klemmschraube in Gewindeeingriff stehen, so dass die Klemmschraube in der offenen Stellung dadurch beweglich gehalten ist. Dadurch kann die Klemmschraube in der offenen Stellung in einer definierten Position gehalten werden. Der Gewindeeingriff zwischen der Klemmschraube und der Wandung verhindert ergänzend auch ein Verlieren der Schraube.

Vorteilhafterweise beginnt der Gewindeeingriff zwischen dem Schraubenkopf und der Wandung dort, wo der Gewindeeingriff zwischen dem Schraubenschaft und dem Schraubenloch endet. Wenn die Klemmschraube dann aus ihrer Klemmposition, in der sie in das Anschlussgewinde an der Anschlussplatte eingeschraubt ist, durch Betätigung mit einem Werkzeug herausgedreht wird, so bewegt sie sich mit dem Schraubenkopf in ihrer Längsverschieberichtung nach oben in Richtung auf die Zugangsöffnung zu. Bei Erreichen der Aufsetzposition endet der Gewindeeingriff zwischen dem Schaft der-Klemmschraube und dem Schraubengewinde der Anschlussplatte. Bei einer Gestaltung des Schraubenkopfes mit einem Außengewinde und einer Anordnung des damit korrespondierenden Innengewindes in der Wandung beginnt in der Aufsetzposition dann der Gewindeeingriff zwischen dem Schraubenkopf und der Wandung, so dass bei weiterem Betätigen des Schraubendrehers die Klemmschraube nunmehr sozusagen über das Innengewinde in der Wandung herausgeschraubt wird. Sie kann somit nicht mehr verloren werden und sie ist durch das Gewinde in der offenen Stellung gehalten, ohne dass der Monteur sie von außen irgendwie halten müsste, was ein Einführen des ringförmigen Klemmenschuhs erleichtert.

Beim Festschrauben der Klemmschraube aus der offenen Stellung heraus erfolgt über das Gewinde in der Wandung eine sichere Führung des Schraubenschaftes auf das Schraubgewinde in der Anschlussplatte hin. In der Aufsetzstellung endet der Gewindeeingriff des Schraubenkopfes mit der Wandung, und der Gewindeeingriff zwischen des Schraubenschaft und dem Schraubgewinde in der Anschlussplatte beginnt. Ab nun wird die Klemmschraube mit dem Schraubgewinde in der Anschlussplatte verschraubt, bis sie bei fortgesetzter Betätigung des Werkzeuges die Klemmstellung wieder erreicht hat.

Insbesondere vorteilhaft trägt der Schraubenkopf ein Außen- und die Wandung ein Innengewinde.

Bezüglich der Anschlussplatte sieht eine vorteilhafte Ausführungsform der Erfindung vor, dass die Anschlussplatte ein Schenkel einer U-förmigen Stromschiene ist, die ortsfest im Gehäuse des Installationsschaltgerätes gelagert ist und deren zweiter, der Anschlussplatte gegenüberliegende Schenkel über einen Steg mit dieser verbunden ist.

An dem freien Ende der Anschlussplatte kann vorteilhafterweise eine Ableitschiene zum Anschluss weiterer Stromleiter im Inneren des Installationsschaltgerätes angeformt sein.

In einer sehr vorteilhaften Ausführungsform ist der Steg zu Prüf- und Kalibrierzwecken von außerhalb des Gehäuses aus kontaktierbar. Die Kontaktierung zu Prüfzwecken ist beispielsweise bei der sogenannten Warmprüfung des thermischen Auslösers eines Leifungsschutzschalters erforderlich. Dabei wird in einer entsprechenden Testapparatur mittels einer Prüfklemme über den Steg ein definierter Überstrom, der etwa bei dem 1,5-fachen des Nennstromes liegen kann, auf das Gerät geschaltet und überprüft, ob der thermische Auslöser im Inneren innerhalb der erforderlichen Abschaltzeit auch tatsächlich auslöst.

Weitere vorteilhafte Ausgestaltungen und Verbesserungen der Erfindung und weitere Vorteile sind den Unteransprüchen zu entnehmen.

Anhand der Zeichnungen, in denen zwei Ausführungsbeispiele der Erfindung dargestellt sind, sollen die Erfindung sowie weitere vorteilhafte Ausgestaltungen und Verbesserungen der Erfindung näher erläutert und beschrieben werden.

Es zeigen:
- Figur 1: eine erste Ausführungsform die nicht Teil der Erfindung ist, bei der die Klemmschraube sich in der Aufsetzposition befindet,
- Figur 2: die Ausführungsform nach Figur 1, wobei die Klemmschraube sich in der offenen Stellung befindet,
- Figur 3: die Ausführungsform nach Figur 1, wobei die Klemmschraube sich in der Klemmposition befindet, sowie
- Figur 4: eine zweite Ausführungsform gemäß der Erfindung, bei der Schraubenkopf der Klemmschraube kein Gewinde trägt.

Die Figur 1 zeigt schematisch und als Teilschnitt ein Installationsschaltgerät 1, welches ein Isolierstoffgehäuse 2 aufweist. Das Installationsschaltgerät 1 ist beispielsweise ein Leitungsschutzschalter. Dessen Isolierstoffgehäuse umfasst eine vordere und hintere Frontseite 3,4, eine vordere und hintere Schmalseite 5,6 und eine Befestigungsseite 7. An der Befestigungsseite 7 ist eine feste Nase 8 angebracht, welche mit einer weiteren, nicht dargestellten, im Allgemeinen beweglichen Nase beim Festklemmen des Leitungsschutzschalters 1 auf einer Tragschiene zusammenwirkt.

Im Bereich der hinteren Schmalseite 6 ist im Gehäuse 2 ein Klemmenaufnahmeraum 10 vorgesehen, in dem eine Anschlussklemmenanordnung 11 untergebracht ist. Der Klemmenaufnahmeraum 10 ist an der hinteren Schmalseite 6 durch eine Einführöffnung 27 für einen Anschlussleiter 12 und an der hinteren Frontseite 4 durch eine Zugangsöffnung 28 für ein Betätigungswerkzeug, beispielsweise einen Schraubendreher 22, zugänglich.

Mit der Anschlussklemmenanordnung 11 wird der Anschlussleiter 12, der einen ringförmigen Klemmschuh 14 mit einer zentralen Öffnung 13 trägt, durch eine Klemmschraube 15 an einer Anschlussplatte 16 festgeschraubt.

Die Klemmschraube 15 weist einen in Form eines längserstreckten Zylinders ausgebildeten Schraubenkopf 17 und einen Schaft 18 auf. Der Schaft18 ist in etwa so lang wie der Schraubenkopf 17. Der Schaft 18 trägt ein Außengewinde 19. An der freien Stirnfläche 20 des Schraubenkopfes 17 ist ein Schlitz 21 zur Aufnahme des Betätigungswerkzeuges, beispielsweise eines Schraubendrehers 22, vorgesehen.

Die Anschlussplatte 16 trägt ein Schraubloch 23 mit einem Innengewinde 25. Sie ist in etwa parallel zur hinteren Frontseite 4 ausgerichtet. Die Anschlussplatte 16 bildet einen Schenkel einer U-förmigen Stromschiene 30, die durch stegartige Gehäusevorsprünge 32 ortsfest im Gehäuse 2 des Installationsschaltgerätes 1 gelagert ist.

Der zweite Schenkel 33 der U-förmigen Stromschiene 30 ist mittels eines Steges 35 mit der Anschlussplatte 16 verbunden. Er weist eine Öffnung 34 auf, die dem Schraubenloch 23 gegenüberliegt und auch einen mindestens genauso großen Durchmesser aufweist wie dieses.

Die Stromschiene 30 ist so im Gehäuse angeordnet, dass der Steg 35 in der Nähe der hinteren Schmalseite 6 zu liegen kommt und durch eine Testöffnung 36 von außen zur Kontaktierung zu Test- oder Kalibrierzwecken mittels einer Prüfspitze zugänglich ist.

Am freien Ende der Anschlussplatte 16 ist eine Ableitschiene 37 angeformt, an die weitere, ins Innere des Installationsschaltgerätes 1 abgehende Stromleiter anschließbar sind. Diese sind hier allerdings nicht dargestellt, ebenso wenig wie alle anderen zum Betrieb eines Installationsschaltgerätes erforderlichen weiteren Komponenten und Baugruppen, wie beispielsweise ein thermischer und elektromagnetischer Auslöser, ein Schaltwerk, ein Schalthebel mit einer Kontaktstelle, eine Lichtbogenlöschanordnung etc.

Die Klemmschraube 15 ist in einem in etwa zylinderartigen Führungskanal 24 in dem Klemmenaufnahmeraum 10 geführt. Der Führungskanal 24 verläuft etwa parallel zu der hinteren Schmalseite 6, so dass die Klemmschraube 15 durch ihn senkrecht auf das Schraubloch 23 in der Anschlussplatte 16 hin geführt ist. Der Innendurchmesser des Führungskanals 24 entspricht dabei dem Außendurchmesser des Schraubenkopfes 17, so dass der Schraubenkopf 17 gleitend in dem Führungskanal 24 geführt und gewissermaßen beweglich mit dem Isolierstoffgehäuse im Inneren des Klemmenaufnahmeraumes 10 gekoppelt ist.

In der Figur 1 ist die Klemmschraube 15 in einer Aufsetzstellung gezeigt, das heißt, das freie Ende des Schraubenschaftes 18 steht gerade auf dem Innengewinde 25 des Schraubenlochs 23 auf. In dieser Stellung kann der ringförmige Klemmschuh 14 nicht in den Klemmenaufnahmeraum 10 eingeführt werden, da er von dem Schraubenschaft 18 blockiert würde. Vor dem Einführen des Klemmschuhs muß die Klemmschraube 15 so weit in Richtung des Pfeiles P nach oben hin von der Anschlussplatte 16 abgehoben werden, dass ein mindestens der Dicke des Klemmschuhs 14 entsprechender Raum zwischen dem freien Ende des Schaftes 18 und der Anschlussplatte 16 eröffnet wird, so dass dann der Klemmschuh 14 durch die Einführöffnung 27 eingeschoben werden kann, bis er an der Ableitschiene 37 anschlägt und seine Öffnung 13 genau über dem Schraubenloch 23 zu liegen kommt. Diese Position ist in der Figur 2 dargestellt.

Der Ableitschiene 37 kommt hier somit noch als zweite Funktion die des Einführstops für den Klemmschuh 14 zu, wodurch ein zu weites Einführen des Klemmschuhs vermieden und damit die Montage des Anschlussleiters 12 weiter erleichtert wird.

Der Schraubenkopf 17 trägt in seinem oberen Teil ein Außengewinde 38. An der Innenwand des Führungskanals 24 ist ein Innengewinde 39 eingebracht. Dieses setzt dort an, wo in der Aufsetzstellung gemäß Figur 1 das Außengewinde 38 an dem Schraubenkopf 17 endet. Wenn nun in der in der Figur 1 gezeigten Aufsetzstellung die Klemmschraube 15 mittels des Schraubendrehers 22 weiter in Pfeilrichtung R verdreht wird, so kommen der Schraubenkopf 17 und die Innenwand des Führungskanals 24 in Gewindeeingriff und bei weiterem Verdrehen der Klemmschraube 15 wird diese über das Innengewinde 39 nach oben in die offene Stellung hin bewegt und bei Abbruch der Drehbewegung dort gehalten.

Nach Einführen des Anschlussleiters 12 mit dem Klemmschuh 14, siehe Figur 2, kann dann die Klemmschraube 15 durch Verdrehen in dem Innengewinde 39 wieder nach unten bewegt werden. Sie durchfasst dabei die Öffnung 13 des Klemmschuhs 14 und hält diesen dabei fest.

Bei Erreichen der Aufsetzstellung endet der Gewindeeingriff zwischen dem Außengewinde 38 des Schraubenkopfes 17 mit dem Innengewinde 39 der Innenwand des Führungskanals 24, und es beginnt bei weiterem Drehen mit gleichzeitigem leichten Druck nach unten auf die Klemmschraube 15 der Gewindeeingriff zwischen dem Außengewinde 19 am Schaft 18 und dem Innengewinde 25 des Schraubenloches 23. Durch diesen Gewindeeingriff wird die Klemmschraube 15 bei weiterer Drehung weiter nach unten in das Schraubenloch 23 hineingezogen, so lange bis der Klemmschuh 14 zwischen dem Schraubenkopf 17 und der Anschlussplatte 16 festgeklemmt ist. Diese Stellung ist in der Figur 3 dargestellt. Auf diese Weise ist eine feste Schraubverbindung mit einem guten Flächenkontakt herstellbar.

Wenn der Schaft 18 etwas länger wäre, so könnte er in der Öffnung 34 des zweiten Schenkels 33 aufgenommen werden. In einer, hier nicht dargestellten, Variante könnte auch die Öffnung 33 ein Innengewinde tragen und damit gegebenenfalls ebenfalls in Gewindeeingriff mit dem Schaft 18 treten und somit zur Klemmwirkung der Schraubverbindung beitragen.

Die Figur 4 zeigt eine weitere Ausführungsform der Erfindung. Alle gleichen oder gleichwirkenden Komponenten oder Baugruppen tragen in der Figur 4 dieselben Bezugsziffern wie in den Figuren 1 bis 3, mit einer vorangestellten "10".

In dieser Ausführungsform ist kein Außengewinde auf dem Schraubenkopf und kein Innengewinde an der Innenfläche des Führungskanals 1024 vorhanden. Die verschiebliche Kopplung zwischen dem Schraubenkopf und dem Führungskanal 1024 erfolgt durch Gleiten der Mantelfläche des zylinderförmigen Schraubenkopfes entlang der Mantelfläche des ebenfalls zylinderförmig ausgebildeten Führungskanals 1024. Dadurch ist ein Verkippen der Klemmschraube 1015 in dem Führungskanal 1024 sicher verhindert und es ist gewährleistet, dass die Achse der Klemmschraube 1015 immer mit der Achse des Schraubenloches 1023 fluchtet, so dass beim Absenken der Klemmschraube 1015 in dem Führungskanal 1024 aus der offenen Stellung in die Aufsetzstellung der Schaft 1018 sicher in eine solche Position gleitet, in der er in Gewindeeingriff mit dem Innengewinde in dem Schraubenloch 1023 kommen kann.

Ein Verlieren der Klemmschraube1015 ist durch einen Hinterschnitt 1040 in dem Führungskanal 1024 vermieden. Der Hinterschnitt 1040 kann als eine ringförmige Wulst oder eine Querschnittsverengung des Führungskanals 1024 nach oben hin ausgebildet sein. Die durch den Hinterschnitt 1040 verringerte Querschnittsfläche des Führungskanals 1024 ist noch immer so groß, dass ein Schraubendreher 1022 sich durchführen lässt, um die Klemmschraube 1015 zu betätigen, aber er ist kleiner als der Querschnitt des Schraubenkopfes, so dass dieser gewissermaßen unverlierbar in dem Führungskanal 1024 gefangen ist.

Das Anheben der Klemmschraube 1015 aus der Aufsetzposition in die offene Stellung kann hier beispielsweise durch magnetische Haltekraft der Klemmschraube 1025 an einem magnetischen Schraubendreher 1022 erfolgen.

In einer vorteilhaften weiteren Ausführungsform ist der Schaft 1018 an seinem freien Ende leicht konisch angeschrägt, angedeutet durch die Schräge 1042. Andererseits sind ringförmige Klemmschuhe 1014 üblicherweise sehr dünn, die Dicke des Ringes eines solchen Klemmschuhs 1014 beträgt oft weniger als 1 mm. Es kann daher unter Umständen genügen, einen solchen dünnen Klemmschuh 1014 kräftig gegen das freie Ende des in der Aufsetzposition befindlichen Schaftes 1018 zu drücken, um die Klemmschraube 1015 über die Schräge 1042 so weit nach oben zu drücken, dass der Klemmschuh 1014 auf die Anschlussplatte 1016 in seine Anschlussposition hineingleiten kann. In diesem Falle ist die Montage noch weiter vereinfacht, da die Klemmschraube 1015 nicht separat von Hand abgehoben werden muss, es entfällt die Notwendigkeit, sie in eine besondere offene Stellung zu bringen, bevor der Klemmschuh 1014 eingeführt werden kann.

Der Hinterschnitt und die Schräge sind auch in der Ausführungsform gemäß den Figuren 1 bis 3 vorhanden, dort tragen sie die Bezugszeichen 40 beziehungsweise 42. Allerdings kommen ihre besonderen funktionellen Vorteile wie beispielweise das "Unverlierbarmachen" der Klemmschraube und das automatische Hochdrücken der Klemmschraube beim Einführen des Anschlussleiters dort weniger zum Tragen, da beide Funktionen im Wesentlichen durch das Innengewinde in der Innenseite des Führungskanals im Zusammenwirken mit dem Außengewinde auf der äußeren Mantelfläche des Schraubenkopfes realisiert sind.

**Bezugszeichenliste**

| | | | |
|---|---|---|---|
| 1, 101 | Installationsschaltgerät | 35 | Steg |
| 2, 102 | Isolierstoffgehäuse | 36, 1036 | Testöffnung |
| 3, 103 | Vordere Frontseite | 37, 1037 | Ableitschiene |
| 4, 104 | Hintere Frontseite | 38 | Außengewinde am Schraubenkopf |
| 5, 105 | Vordere Schmalseite | 39 | Innengewinde im Führungskanal |
| 6, 106 | Hintere Schmalseite | 40, 1040 | Hinterschnitt |
| 7, 107 | Befestigungsseite | 42, 1042 | Schräqe am Schaftende |
| 8, 108 | Feste Nase | | |
| 10, 1010 | Klemmenaufnahmeraum | | |
| 11, 1011 | Anschlussklemmenanordnung | | |
| 12, 1012 | Anschlussleiste | | |
| 13, 1013 | Öffnung im Klemmschuh | | |
| 14, 1014 | Ringförmiger Klemmschuh | | |
| 15, 1015 | Klemmschraube | | |
| 16, 1016 | Anschlussplatte | | |
| 17 | Schraubenkopf | | |
| 18, 1018 | Schaft | | |
| 19, 1019 | Außengewinde am Schaft | | |
| 20 | Stirnfläche des Schraubenkopfes | | |
| 21 | Schlitz | | |
| 22, 1022 | Schraubendreher | | |
| 23, 1023 | Schraubenloch in der Anschlussplatte | | |
| 24, 1024 | Führungskanal in dem Klemmenaufnahmeraum | | |
| 25 | Innengewinde des Schraubenloches | | |
| 27, 1027 | Einführöffnung | | |
| 28, 1028 | Zugangsöffnung | | |
| 30, 1030 | Stromschiene | | |
| 32, 1032 | Stegartige Vorsprünge | | |
| 33, 1033 | Zweiter Schenkel | | |
| 34, 1034 | Öffnung im zweiten Schenkel | | |

## Patentansprüche

1. Installationsschaltgerät (1, 101) mit einem Isolierstoffgehäuse (2, 102) und einer Anschlussklemmenanordnung (11, 1011) zum Anklemmen eines Anschlussleiters (12, 1012) mit einem ringförmigen Klemmenschuh (14, 1014) an einer ein Schraubenloch (23, 1023) aufweisenden, ortsfest im Geräteinneren gelagerten Anschlussplatte (16, 1016), mit einer Klemmschraube (15, 1015), welche einen Schraubenkopf (17) und einen Schraubenschaft (18, 1018) aufweist, wobei der Schraubenschaft (18, 1018) beim Anklemmen des Anschlussleiters (12, 1012) den ringförmigen Klemmenschuh (14, 1014) durchdringt und mit dem Schraubenloch (23, 1023) im Gewindeeingriff steht, umfassend einen Klemmenaufnahmeraum (10, 1010) mit einem Führungskanal (24, 1024) mit einer inneren Oberfläche, mit einer Einführöffnung (27, 1027) für den Anschlussleiter (12, 1012) und einer Zugangsöffnung (28, 1028) zum Schraubenkopf (17) zu dessen Betätigung, wobei der Schraubenkopf (17) eine äußere Führungsfläche aufweist, welche mit der inneren Oberfläche des Führungskanals (24, 1024) in gleitendem Eingriff steht und dadurch in Längsbewegungsrichtung der Klemmschraube (15, 1015) beweglich mit dem Isolierstoffgehäuse (2, 102) im Inneren des Führungskanals (24, 1024) gekoppelt ist, so dass bei einer Bewegung der Klemmschraube (15, 1015) zwischen einer offenen Stellung der Schraube, in der zwischen dem freien Ende des Schraubenschaftes (18, 1018) und der Anschlussplatte (16, 1016) Platz für das Einschieben des Klemmenschuhs (14, 1014) des Anschlussleiters (12, 1012) ist, und einer Aufsetzstellung der Schraube, in der der Gewindeeingriff zwischen dem Schraubenschaft (18, 1018) und dem Schraubenloch (23, 1023) gerade beginnt, die Bewegungsachse des Schraubenschaftes (18, 1018) auf die Achse des Schraubenloches (23, 1023) hin ausgerichtet bleibt, und wobei der Führungskanal (24, 1024) eine Rückhaltevorrichtung (40, 1040) für die Klemmschraube (15, 1015) umfasst, welche in der offenen Stellung ein Entfernen der Klemmschraube (15, 1015) aus dem Klemmenaufnahmeraum (24, 1024) verhindert, **dadurch gekennzeichnet, dass** die Rückhaltevorrichtung durch einen Abschnitt des Führungskanals mit einer Querschnittsverengung, die enger ist als der Durchmesser des Schraubenkopfes, im Bereich der Zugangsöffnung gebildet ist, und dass der Schraubenschaft (1018) an seinem freien Ende zur Bildung eines Verschiebeorgans konisch angeschrägt ist, so dass die Klemmschraube durch Druck des Klemmenschuhs auf die Schräge aus der Aufsetzstellung in die offene Stellung bringbar ist.

2. Installationsschaltgerät nach Anspruch 1, **dadurch gekennzeichnet, dass** der Klemmenschuh (1014) in einer Klemmposition der Klemmschraube (1015) direkt zwischen dem Schraubenkopf und der Anschlussplatte (1016) festklemmbar ist.

3. Installationsschaltgerät nach Anspruch 2, **dadurch gekennzeichnet, dass** der Schraubenkopf zur beweglichen Kopplung erste, kopfseitige, in Richtung der Längsbewegung der Schraube sich erstreckende Führungsmittel und das Isolierstoffgehäuse im Bereich des Klemmenaufnahmeraums (1010) zweite, aufnahmeraumseitige Führungsmittel (1024) umfasst, welche bei in den Klemmenaufnahmeraum (1010) eingesetzter Schraube zur Führung der Klemmschraube (1015) in ihrer Längsbewegungsrichtung zusammenwirken.

4. Installationsschaltgerät nach Anspruch 3, **dadurch gekennzeichnet, dass** der Schraubenkopf ein in Längsbewegungsrichtung der Schraube längserstreckter Zylinder ist, wobei die ersten Führungsmittel (1024) durch den Mantel dieses Zylinders gebildet sind.

5. Installationsschaltgerät nach Anspruch 4, **dadurch gekennzeichnet, dass** der Klemmenaufnahmeraum (1010) eine in Längsbewegungsrichtung der Klemmschraube (1015) sich erstreckende und den Schraubenkopf führend umfassende Wandung umfasst.

6. Installationsschaltgerät nach Anspruch 5, **dadurch gekennzeichnet, dass** die Wandung durch die Innenwandung eines zylinderförmigen Führungskanals im Klemmenaufnahmeraum (1010) gebildet ist, der den Schraubenkopf umfasst.

7. Installationsschaltgerät nach einem der vorigen Ansprüche, **dadurch gekennzeichnet, dass** die Anschlussplatte (1016) ein Schenkel einer U-förmigen Stromschiene ist, die ortsfest im Gehäuse des Installationsschaltgerätes gelagert ist und deren zweiter, der Anschlussplatte (1016) gegenüberliegende Schenkel über einen Steg (1035) mit dieser verbunden ist.

8. Installationsschaltgerät nach Anspruch 7, **dadurch gekennzeichnet, dass** an dem freien Ende der Anschlussplatte (1016) eine Ableitschiene (1037) zum Anschluss weiterer Stromleiter im Inneren des Installationsschaltgerätes angeformt ist.

9. Installationsschaltgerät nach einem der Ansprüche 7 bis 8, **dadurch gekennzeichnet, dass** der Steg (1035) zu Prüf- und Kalibrierzwecken von außerhalb des Gehäuses kontaktierbar ist.

## Claims

1. Service switching device (1, 101) having an insulating-material housing (2, 102) and a connection terminal arrangement (11, 1011) for the terminal connection of a connection conductor (12, 1012) having an annular terminal lug (14, 1014) to a connection plate (16, 1016) which has a screw hole (23, 1023) and is mounted in the device interior in a stationary manner, having a clamping screw (15, 1015) which has a screw head (17) and a screw shaft (18, 1018), wherein the screw shaft (18, 1018) passes through the annular terminal lug (14, 1014) and is in threaded engagement with the screw hole (23, 1023) during the terminal connection of the connection conductor (12, 1012), comprising a terminal accommodation space (10, 1010) having a guide channel (24, 1024) with an inner surface, having an insertion opening (27, 1027) for the connection conductor (12, 1012) and having an access opening (28, 1028) to the screw head (17) for the purpose of operating the said screw head, wherein the screw head (17) has an outer guide face which is in sliding contact with the inner surface of the guide channel (24, 1024) and as a result is movably coupled to the insulating-material housing (2, 102) in the interior of the guide channel (24, 1024) in the longitudinal movement direction of the clamping screw (15, 1015), so that, when the clamping screw (15, 1015) moves between an open position of the screw, in which there is space for inserting the terminal lug (14, 1014) of the connection conductor (12, 1012) between the free end of the screw shaft (18, 1018) and the connection plate (16, 1016), and a mounting position of the screw, in which the threaded engagement between the screw shaft (18, 1018) and the screw hole (23, 1023) just begins, the movement axis of the screw shaft (18, 1018) remains oriented toward the axis of the screw hole (23, 1023), and wherein the guide channel (24, 1024) comprises a retaining apparatus (40, 1040) for the clamping screw (15, 1015), the said retaining apparatus, in the open position, preventing the clamping screw (15, 1015) from being removed from the terminal accommodation space (10, 1010), **characterized in that** the retaining apparatus is formed by a section of the guide channel with a cross-sectional constriction, which is narrower than the diameter of the screw head, in the region of the access opening, and **in that** the screw shaft (1018) is conically bevelled at its free end in order to form a displacement element, so that the clamping screw can be moved from the mounting position to the open position due to pressure of the terminal lug on the bevel.

2. Service switching device according to Claim 1, **characterized in that** the terminal lug (1014) can be firmly clamped directly between the screw head and the connection plate (1016) in a clamping position of the clamping screw (1015).

3. Service switching device according to Claim 2, **characterized in that** the screw head, for being movably coupled, comprises first guide means on the head, which first guide means extend in the direction of the longitudinal movement of the screw, and the insulating-material housing, in the region of the terminal accommodation space (1010), comprises second guide means (1024) in the accommodation space, the said first and second guide means, in the case of the screw being inserted into the terminal accommodation space (1010), interacting in order to guide the clamping screw (1015) in its longitudinal movement direction.

4. Service switching device according to Claim 3, **characterized in that** the screw head is a cylinder which is elongated in the longitudinal movement direction of the screw, wherein the first guide means (1024) are formed by the casing of this cylinder.

5. Service switching device according to Claim 4, **characterized in that** the terminal accommodation space (1010) comprises a wall which extends in the longitudinal movement direction of the clamping screw (1015) and surrounds the screw head in a guiding manner.

6. Service switching device according to Claim 5, **characterized in that** the wall is formed by the inner wall of a cylindrical guide channel in the terminal accommodation space (1010) which comprises the screw head.

7. Service switching device according to one of the preceding claims, **characterized in that** the connection plate (1016) is a limb of a U-shaped busbar which is mounted in a stationary manner in the housing of the service switching device and of which the second limb, which is situated opposite the connection plate (1016), is connected to the said connection plate by means of a web (1035).

8. Service switching device according to Claim 7, **characterized in that** a discharge rail (1037) for the connection of further busbars in the interior of the service switching device is integrally formed at the free end of the connection plate (1016).

9. Service switching device according to one of Claims 7 to 8, **characterized in that** contact can be made with the web (1035) from outside the housing for testing and calibration purposes.

## Revendications

1. Appareillage de commutation d'installation (1, 101) comprenant un boîtier en matériau isolant (2, 102) et un arrangement de bornes de raccordement (11, 1011) servant à raccorder un conducteur de raccordement (12, 1012) muni d'une cosse de serrage (14, 1014) de forme annulaire à une plaque de raccordement (16, 1016) présentant un trou de vis (23, 1023) et montée en position fixe à l'intérieur du boîtier, avec une vis de serrage (15, 1015), laquelle présente une tête de vis (17) et une tige de vis (18, 1018), la tige de vis (18, 1018) traversant la cosse de serrage (14, 1014) de forme annulaire lors du raccordement du conducteur de raccordement (12, 1012) et se trouvant en prise vissée avec le trou de vis (23, 1023), comprenant un espace d'accueil de bornes (10, 1010) muni d'un canal de guidage (24, 1024) ayant une surface intérieure, muni d'une ouverture d'introduction (27, 1027) pour le conducteur de raccordement (12, 1012) et une ouverture d'accès (28, 1028) destinée à la tête de vis (17) pour actionner celle-ci, la tête de vis (17) présentant une surface de guidage extérieure qui est en prise glissante avec la surface intérieure du canal de guidage (24, 1024) et étant ainsi accouplée avec le boîtier en matériau isolant (2, 102) à l'intérieur du canal de guidage (24, 1024) de manière mobile dans le sens du déplacement longitudinal de la vis de serrage (15, 1015), de sorte que lors d'un mouvement de la vis de serrage (15, 1015) entre une position ouverte de la vis, dans laquelle il existe entre l'extrémité libre de la tige de vis (18, 1018) et la plaque de raccordement (16, 1016), de la place pour l'insertion de la cosse de serrage (14, 1014) du conducteur de raccordement (12, 1012), et une position appliquée de la vis, dans laquelle commence à peine la prise vissée entre la tige de vis (18, 1018) et le trou de vis (23, 1023), l'axe de déplacement de la tige de vis (18, 1018) restant aligné dans la direction du trou de vis (23, 1023), et le canal de guidage (24, 1024) comprenant un dispositif de retenue (40, 1040) pour la vis de serrage (15, 1015) qui, en position ouverte, empêche de retirer la vis de serrage (15, 1015) hors de l'espace d'accueil de bornes (10, 1010), **caractérisé en ce que** le dispositif de retenue est formé dans la zone de l'ouverture d'accès par une portion du canal de guidage munie d'un rétrécissement de la section transversale qui est plus étroite que le diamètre de la tête de vis, et **en ce que** la tige de vis (1018) est biseautée en forme conique à son extrémité libre en vue de former un organe de déplacement, de sorte que la vis de serrage, par une pression de la cosse de serrage sur le biseau, peut être amenée de la position appliquée à la position ouverte.

2. Appareillage de commutation d'installation selon la revendication 1, **caractérisé en ce que** la cosse de serrage (1014), dans une position serrée de la vis de serrage (1015), peut être serrée directement entre la tête de vis et la plaque de raccordement (1016).

3. Appareillage de commutation d'installation selon la revendication 2, **caractérisé en ce que** la tête de vis, en vue de l'accouplement mobile, comprend des premiers moyens de guidage côté tête, qui s'étendent dans le sens du déplacement longitudinal de la vis, et **en ce que** le boîtier en matériau isolant comprend des deuxièmes moyens de guidage (1024), côté espace d'accueil dans la zone de l'espace d'accueil des bornes (1010), lesquels coopèrent lorsque la vis est introduite dans l'espace d'accueil des bornes (1010) pour guider la vis de serrage (1015) dans le sens de son déplacement longitudinal.

4. Appareillage de commutation d'installation selon la revendication 3, **caractérisé en ce que** la tête de vis est un cylindre allongé dans le sens du déplacement longitudinal de la vis, les premiers moyens de guidage (1024) étant formés par l'enveloppe de ce cylindre.

5. Appareillage de commutation d'installation selon la revendication 4, **caractérisé en ce que** l'espace d'accueil des bornes (1010) comprend une paroi qui s'étend dans le sens du déplacement longitudinal de la vis de serrage (1015) et qui entoure la tête de vis en la guidant.

6. Appareillage de commutation d'installation selon la revendication 5, **caractérisé en ce que** la paroi est formée par la paroi intérieure d'un canal de guidage de forme cylindrique dans l'espace d'accueil des bornes (1010), lequel entoure la tête de vis.

7. Appareillage de commutation d'installation selon l'une des revendications précédentes, **caractérisé en ce que** la plaque de raccordement (1016) est une branche d'une barre-bus en forme de U, laquelle est montée en position fixe dans le boîtier de l'appareillage de commutation d'installation et dont la deuxième branche, à l'opposé de la plaque de raccordement (1016), est reliée avec celle-ci par le biais d'un élément jointif (1035).

8. Appareillage de commutation d'installation selon la revendication 7, **caractérisé en ce qu'**à l'extrémité libre de la plaque de raccordement (1016) est façonné un rail de dérivation (1037) servant au raccordement de conducteurs électriques supplémentaires à l'intérieur de l'appareillage de commutation d'installation.

9. Appareillage de commutation d'installation selon l'une des revendications 7 ou 8, **caractérisé en ce qu'**un contact peut être établi avec l'élément jointif (1035) depuis l'extérieur du boîtier à des fins de contrôle et de calibrage.
